# FASCICULE DE BREVET EUROPEEN

(11) **EP 0 851 451 B1**
(45) Date de publication et mention de la délivrance du brevet: **14.11.2001**
(21) Numéro de dépôt: 97403163.5
(22) Date de dépôt: 24.12.1997
(51) Int. Cl.: H01J 9/02

(54) **Procédé d'auto-alignement utilisable en micro-électronique et application à la réalisation d'une grille de focalisation pour écran plat à micropointes**
Ein in der Mikroelektronik verwendbares Verfahren zur selbstausrichtung und Verwendung bei der Herstellung eines Fokussierungsgitters für einen flachen Mikrospitzen-Bildschirm
Process for self-aligning, usable in microelectronics and the use for the production of a focussing grid for a microtip flat display panel

(30) Priorité: 30.12.1996 FR 9616196
(43) Date de publication de la demande: 01.07.1998
(73) Titulaire: COMMISSARIAT A L'ENERGIE ATOMIQUE, 75015 Paris (FR)
(72) Inventeur: Perrin, Aimé, 38330 Saint-Ismier (FR); Montmayeul, Brigitte, 38190 Bernin (FR)
(74) Mandataire: Poulin, Gérard

(56) Documents cités:
- EP-A- 0 234 989
- EP-A- 0 545 621
- EP-A- 0 697 710
- US-A- 5 186 670
- US-A- 5 249 340

## Description

La présente invention concerne un procédé d'auto-alignement utilisable en micro-électronique pour obtenir l'alignement de trous formés à différents niveaux. Ce procédé s'applique en particulier à la réalisation d'une grille de focalisation pour écran plat à micropointes.

Lorsqu'une structure micro-électronique nécessite pour sa réalisation plusieurs niveaux comportant un motif ou un ensemble de motifs et que ces niveaux sont réalisés par des techniques de photomasquage, chacun des niveaux doit être positionné par rapport au précédent grâce à des marques d'alignement judicieusement placées. Cette méthode est difficile d'utilisation si l'un des niveaux demande une très grande précision de positionnement et elle devient inutilisable si l'un des niveaux est constitué de motifs disposés de façon aléatoire.

Une structure micro-électronique qui exige une très grande précision dans le positionnement de ses différents niveaux est constituée par un écran plat à micropointes. Les documents FR-A-2 593 953 et FR-A-2 623 013 divulguent de tels dispositifs de visualisation par cathodoluminescence excitée par émission de champ. Ces dispositifs comprennent une source d'électrons à cathodes émissives à micropointes.

A titre d'illustration, la figure 1 est une vue en coupe transversale d'un tel écran de visualisation à micropointes. Par souci de simplification, seulement quelques micropointes alignées ont été représentées. L'écran est constitué par une cathode 1, qui est une structure plane, disposée en regard d'une autre structure plane formant l'anode 2. La cathode 1 et l'anode 2 sont séparées par un espace dans lequel on a fait le vide. La cathode 1 comprend un substrat de verre 11 sur lequel est déposé le niveau conducteur 12 en contact avec les pointes émettrices d'électrons 13. Le niveau conducteur 12 est recouvert d'une couche isolante 14, par exemple en silice, elle-même recouverte d'une couche conductrice 15. Des trous 18, d'environ 1,3 µm de diamètre, ont été réalisés au travers des couches 14 et 15 jusqu'au niveau conducteur 12 pour déposer les pointes 13 sur ce niveau conducteur. La couche conductrice 15 sert de grille d'extraction pour les électrons qui seront émis par les pointes 13. L'anode 2 comprend un substrat transparent 21 recouvert d'une électrode transparente 22 sur laquelle sont déposés des phosphores luminescents 23.

Le fonctionnement de cet écran va maintenant être décrit. L'anode 2 est portée à une tension positive de plusieurs centaines de volts par rapport aux pointes 13 (typiquement 200 à 500 V). Sur la grille d'extraction 15, on applique une tension positive de quelques dizaines de volts (typiquement 60 à 100 V) par rapport aux pointes 13. Des électrons sont alors arrachés aux pointes 13 et sont attirés par l'anode 2. Les trajectoires des électrons sont comprises dans un cône de demi-angle au sommet θ dépendant de différents paramètres, entre autres de la forme des pointes 13. Cet angle entraîne une défocalisation du faisceau d'électrons 31 d'autant plus importante que la distance entre l'anode et la cathode est grande. Or, l'une des façons d'augmenter le rendement des phosphores, donc la luminosité des écrans, est de travailler avec des tensions anode-cathode plus grandes (entre 1000 et 5000 V), ce qui implique d'écarter davantage l'anode et la cathode afin d'éviter la formation d'un arc électrique entre ces deux électrodes.

Si on désire conserver une bonne définition sur l'anode, il faut refocaliser le faisceau d'électrons. Cette refocalisation est obtenue classiquement grâce à une grille qui peut être soit placée entre l'anode et la cathode, soit disposée sur la cathode.

La figure 2 illustre le cas où la grille de focalisation est disposée sur la cathode. La figure 2 reprend l'exemple de la figure 1 mais limité à une seule micropointe pour plus de clarté dans le dessin. Une couche isolante 16 a été déposée sur la grille d'extraction 15 et supporte une couche métallique 17 servant de grille de focalisation. Des trous 19, de diamètre adéquat (typiquement entre 8 et 10 µm) et concentriques aux trous 18, ont été gravés dans les couches 16 et 17. La couche isolante 16 sert à isoler électriquement la grille d'extraction 15 et la grille de focalisation 17. La grille de focalisation est polarisée par rapport à l'anode de façon à donner au faisceau d'électrons 32 la forme représentée à la figure 2.

Des calculs de simulation montrent que le centrage des trous de la grille de focalisation par rapport à ceux de la grille d'extraction est extrêmement critique. La réalisation de la grille de focalisation par une technique classique de photomasquage devient alors très difficile, surtout pour de grandes surfaces d'écran. En outre, si les trous de la grille d'extraction sont faits en utilisant un réseau de microbilles, leur disposition est aléatoire, ce qui interdit l'utilisation d'un photomasque pour réaliser les trous de la grille de focalisation.

Le procédé selon l'invention permet d'obtenir l'alignement de trous formés à différents niveaux. Il est particulièrement recommandé pour réaliser la grille de focalisation d'un écran plat à micropointes. Ce procédé consiste à réaliser, sur la structure concernée, le masque correspondant à un niveau à partir des motifs du niveau précédent, ce qui permet d'avoir un auto-alignement de ce niveau par rapport au précédent. Après réalisation du niveau considéré (généralement un dépôt ou une gravure), le masque est enlevé par dissolution par exemple.

L'invention a donc pour objet un procédé d'auto-alignement utilisable en micro-électronique pour obtenir l'alignement d'au moins un groupe de deux trous, l'un de ces trous (ou trou de grand diamètre) étant formé dans un niveau supérieur et l'autre de ces trous (ou trou de petit diamètre) étant formé dans un niveau inférieur d'une structure empilée, caractérisé en ce qu'il consiste à :
- prévoir une couche conductrice dans la structure, ladite couche conductrice pouvant être connectée à un circuit électrique extérieur,
- déposer une couche isolante sur ladite couche conductrice,
- percer la couche isolante d'un trou dudit petit diamètre et atteignant ladite couche conductrice,
- effectuer un dépôt électrolytique de matériau conducteur dans le trou de petit diamètre, la couche conductrice servant d'électrode au cours de l'électrolyse, le dépôt électrolytique remplissant le trou de petit diamètre à partir de la couche conductrice et débordant sur ladite couche isolante pour donner au matériau conducteur déposé électrolytiquement la forme d'un champignon dont le chapeau repose sur ladite couche isolante, le dépôt électrolytique étant mené jusqu'à ce que le diamètre du chapeau atteigne la dimension du grand diamètre,
- déposer sur la structure obtenue une couche d'un matériau de nature différente de celle du matériau conducteur déposé électrolytiquement,
- élimination du champignon, cette élimination laissant, dans la dernière couche déposée, un trou de grand diamètre aligné sur le trou de petit diamètre.

Cette couche d'un matériau de nature différente de celle du matériau conducteur déposé électrolytiquement peut être déposée à l'aide d'une technique de dépôt sous vide adaptée à la nature du matériau (évaporation, pulvérisation cathodique,...).

Le procédé peut comprendre en outre les étapes consistant à :
- d'abord, approfondir le trou de petit diamètre jusqu'à un premier niveau déterminé,
- ensuite approfondir le trou de grand diamètre jusqu'à un deuxième niveau déterminé compris entre la face supérieure de la couche isolante et le premier niveau déterminé.

L'invention a aussi pour objet un procédé d'auto-alignement de la grille de focalisation par rapport à la grille d'extraction dans une cathode à micropointes, les micropointes devant être formées sur un niveau conducteur, chaque micropointe devant être alignée avec un trou de petit diamètre de la grille d'extraction et avec un trou de grand diamètre de la grille de focalisation correspondants, le procédé comprenant :
- une étape de dépôt d'une première couche isolante sur le niveau conducteur,
- une étape de dépôt d'une première couche conductrice destinée à former la grille d'extraction sur la première couche isolante,
- une étape de dépôt d'une deuxième couche isolante sur la première couche conductrice,
caractérisé en ce qu'il comprend en outre :
- une étape consistant à percer la deuxième couche isolante de trous de petit diamètre atteignant la première couche conductrice,
- une étape de dépôt électrolytique de matériau conducteur dans les trous de petit diamètre, la première couche conductrice servant d'électrode au cours de l'électrolyse, le dépôt électrolytique remplissant les trous de petit diamètre à partir de la première couche conductrice et débordant sur ladite deuxième couche isolante pour donner au matériau conducteur déposé électrolytiquement la forme de champignons dont les chapeaux reposent sur ladite deuxième couche isolante, le dépôt électrolytique étant mené jusqu'à ce que le diamètre des chapeaux atteigne la dimension du grand diamètre,
- une étape de dépôt sur la structure obtenue d'une deuxième couche conductrice destinée à former la grille de focalisation, cette deuxième couche conductrice étant en un matériau de nature différente de celle du matériau conducteur déposé électrolytiquement,
- une étape d'élimination des champignons, cette élimination laissant, dans la deuxième couche conductrice, des trous de grand diamètre alignés sur les trous de petit diamètre,
- une étape d'approfondissement des trous de petit diamètre jusqu'au niveau conducteur,
- une étape d'approfondissement des trous de grand diamètre jusqu'à la première couche conductrice,
- une étape de formation des micropointes.

Cette couche d'un matériau de nature différente de celle du matériau conducteur déposé électrolytiquement peut être déposée à l'aide d'une technique de dépôt sous vide adaptée à la nature du matériau (évaporation, pulvérisation cathodique,...).

De préférence, les étapes d'approfondissement des trous de petit diamètre et de grand diamètre sont menées simultanément.

L'invention sera mieux comprise et d'autres avantages et particularités apparaîtront dans la description qui va suivre, donnée à titre d'exemple non limitatif, accompagnée des dessins annexés parmi lesquels :
- les figures 1 et 2 sont illustratives d'un écran plat à micropointes selon l'art connu,
- les figures 3A à 3H sont illustratives du procédé selon la présente invention, appliqué à la réalisation d'une cathode à micropointes pourvue d'une grille de focalisation.

A titre d'exemple , la suite de la description va porter sur la réalisation d'une cathode à micropointes pourvue d'une grille de focalisation d'électrons. Par souci de simplification, les dessins suivants ne montreront qu'une seule micropointe bien que l'invention permette la réalisation simultanée d'une pluralité de micropointes. L'écran est du type à accès matriciel, les électrodes colonne étant disposées sur la cathode.

La figure 3A est une vue en coupe transversale. Elle illustre les étapes préparatoires de la formation d'une cathode à micropointes. Une lame de verre 41 supporte une couche métallique, qui a été déposée sur la lame et gravée pour constituer des colonnes 42, et une couche résistive 43. Ces différentes couches sont déposées de manière classique.

Sur la couche résistive 43, on dépose successivement (voir la figure 3B) une couche isolante 44, une couche conductrice 45 et une couche isolante 46. Les couches isolantes 44 et 46 peuvent être en silice. La couche conductrice 45 peut être en niobium. Elle est destinée à former la grille d'extraction des électrons.

L'étape suivante consiste à graver des trous dans la couche isolante 46. Ces trous peuvent être obtenus grâce à un photomasque ou un réseau de microbilles. Dans le cas de l'utilisation d'un photomasque, une couche de résine est déposée sur la couche isolante 46. Cette couche de résine est insolée au travers d'un masque. Après développement, la couche isolante 46 est gravée jusqu'à la couche métallique 45. Ensuite la résine subsistante est dissoute. On obtient la structure illustrée par la figure 3C où un seul trou 47 est représenté.

L'étape suivante est une étape essentielle de la présente invention. Au cours de cette étape, on effectue un dépôt électrolytique d'un matériau conducteur (par exemple un alliage fer-nickel) sur les parties dégagées de la couche conductrice 45, c'est-à-dire au fond des trous 47. L'épaisseur du dépôt électrolytique est ajusté de façon à obtenir, dans chaque trou 47, un champignon 50 (voir la figure 3D) tel que le pied 51 du champignon remplisse le trou 47 et tel que le chapeau 52 se développe sur la face supérieure de la couche isolante 46 jusqu'à ce que le diamètre du chapeau 52 atteigne le diamètre désiré de trou de grille de focalisation.

On dépose ensuite (voir la figure 3E), par une technique de dépôt sous vide adaptée à la nature du matériau à déposer, une couche conductrice pour former la grille de focalisation 55 sur la face supérieure de la structure ainsi obtenue. Cette couche conductrice se dépose sur les chapeaux 52 des champignons 50 et sur les parties de la couche isolante 46 laissées libres par les champignons. Chaque chapeau de champignon sert alors de masque pour l'ouverture de la grille de focalisation 55, autour du trou 47. Cette ouverture se trouve alignée automatiquement sur le trou 47. On remarque que la partie 53 du chapeau 52, tangente à la couche conductrice formant la grille de focalisation 55 n'est pas ou pratiquement pas recouverte.

La couche conductrice formant la grille de focalisation 55 peut être constituée d'un métal ou d'un autre matériau légèrement conducteur, par exemple un oxyde métallique.

Les champignons sont ensuite dissous chimiquement par attaque à partir de la partie 53 du chapeau 52. On obtient alors, comme le montre la figure 3F, une grille de focalisation 55 dont les trous 56 sont auto-alignés avec les trous 47 de la couche isolante 46.

On poursuit l'élaboration de la structure de cathode par gravure de la couche métallique 45 et de la couche isolante 44 jusqu'à atteindre la couche résistive 43. Les couches isolantes 44 et 46 étant toutes deux en silice, dans l'exemple décrit, la gravure de la couche isolante 44 et la gravure de la couche isolante 46 peuvent être effectuées simultanément. On obtient, comme le montre la figure 3G, un trou 47' au travers de la couche conductrice 45 et de la couche isolante 44 dans la continuité du trou 47, et un trou 56' dans la continuité du trou 56.

Il reste à réaliser, de manière classique, les pointes 60 de la cathode. Une fois cette étape achevée, la cathode est terminée. Ses émetteurs (les pointes), sa grille d'extraction et sa grille de focalisation sont auto-alignés (voir la figure 3H).

## Revendications

1. Procédé d'auto-alignement utilisable en micro-électronique pour obtenir l'alignement d'au moins un groupe de deux trous, l'un de ces trous (ou trou de grand diamètre) étant formé dans un niveau supérieur et l'autre de ces trous (ou trou de petit diamètre) étant formé dans un niveau inférieur d'une structure empilée, **caractérisé en ce qu'**il consiste à :
- prévoir une couche conductrice (45) dans la structure, ladite couche conductrice pouvant être connectée à un circuit électrique extérieur,
- déposer une couche isolante (46) sur ladite couche conductrice (45),
- percer la couche isolante (46) d'un trou dudit petit diamètre (47) et atteignant ladite couche conductrice (45),
- effectuer un dépôt électrolytique de matériau conducteur dans le trou de petit diamètre (47), la couche conductrice (45) servant d'électrode au cours de l'électrolyse, le dépôt électrolytique remplissant le trou de petit diamètre (47) à partir de la couche conductrice (45) et débordant sur ladite couche isolante (46) pour donner au matériau conducteur déposé électrolytiquement la forme d'un champignon (50) dont le chapeau (52) repose sur ladite couche isolante (46), le dépôt électrolytique étant mené jusqu'à ce que le diamètre du chapeau (52) atteigne la dimension du grand diamètre,
- déposer sur la structure obtenue une couche conductrice (55) d'un matériau de nature différente de celle du matériau conducteur déposé électrolytiquement,
- élimination du champignon (50), cette élimination laissant, dans la dernière couche déposée, un trou de grand diamètre (56) aligné sur le trou de petit diamètre (47).

2. Procédé selon la revendication 1, **caractérisé en ce qu'**il comprend en outre les étapes consistant à :
- d'abord, approfondir le trou de petit diamètre (47, 47') jusqu'à un premier niveau déterminé,
- ensuite approfondir le trou de grand diamètre (56, 56')jusqu'à un deuxième niveau déterminé compris entre la face supérieure de la couche isolante (46) et le premier niveau déterminé.

3. Procédé selon l'une quelconque des revendications 1 ou 2, **caractérisé en ce que** la couche isolante (46) est percée par gravure.

4. Procédé selon l'une quelconque des revendications 1 à 3, **caractérisé en ce que** l'élimination du champignon (50) est obtenue par dissolution chimique.

5. Procédé d'auto-alignement de la grille de focalisation (55) par rapport à la grille d'extraction (45) dans une cathode à micropointes (60), les micropointes (60) devant être formées sur un niveau conducteur (42, 43), chaque micropointe (60) devant être alignée avec un trou de petit diamètre (47') de la grille d'extraction (45) et avec un trou de grand diamètre (56, 56') de la grille de focalisation (55) correspondants, le procédé comprenant :
- une étape de dépôt d'une première couche isolante (44) sur le niveau conducteur (42, 43),
- une étape de dépôt d'une première couche conductrice destinée à former la grille d'extraction (45) sur la première couche isolante (44),
- une étape de dépôt d'une deuxième couche isolante (46) sur la première couche conductrice (45), **caractérisé en ce qu'**il comprend en outre :
- une étape consistant à percer la deuxième couche isolante (46) de trous de petit diamètre (47) atteignant la première couche conductrice (45),
- une étape de dépôt électrolytique de matériau conducteur dans les trous de petit diamètre (47), la première couche conductrice (45) servant d'électrode au cours de l'électrolyse, le dépôt électrolytique remplissant les trous de petit diamètre (47) à partir de la première couche conductrice (45) et débordant sur ladite deuxième couche isolante (46) pour donner au matériau conducteur déposé électrolytiquement la forme de champignons (50) dont les chapeaux (52) reposent sur ladite deuxième couche isolante (46), le dépôt électrolytique étant mené jusqu'à ce que le diamètre des chapeaux (52) atteigne la dimension du grand diamètre,
- une étape de dépôt sur la structure obtenue d'une deuxième couche conductrice destinée à former la grille de focalisation (55), cette deuxième couche conductrice étant en un matériau de nature différente de celle du matériau conducteur déposé électrolytiquement,
- une étape d'élimination des champignons (50), cette élimination laissant, dans la deuxième couche conductrice (55), des trous de grand diamètre (56) alignés sur les trous de petit diamètre (47),
- une étape d'approfondissement des trous de petit diamètre (47') jusqu'au niveau conducteur (42, 43),
- une étape d'approfondissement des trous de grand diamètre (56, 56') jusqu'à la première couche conductrice (45),
- une étape de formation des micropointes (60).

6. Procédé selon la revendication 5, **caractérisé en ce que** les étapes d'approfondissement des trous de petit diamètre (47') et de grand diamètre (56, 56') sont menées simultanément.

7. Procédé selon l'une des revendications 5 ou 6, **caractérisé en ce que** les trous de petit diamètre (47, 47') sont obtenus par gravure.

8. Procédé selon l'une quelconque des revendications 5 à 7, **caractérisé en ce que** l'étape d'approfondissement des trous de grand diamètre (56') dans la deuxième couche isolante (46) est menée par gravure.

9. Procédé selon l'une quelconque des revendications 5 à 8, **caractérisé en ce que** l'élimination des champignons est obtenue par dissolution chimique.

## Claims

1. Self-alignment process usable in microelectronics to obtain alignment of at least one group of holes, one of said holes (or large diameter hole) being formed in an upper level and the other hole (or small diameter hole) being formed in a lower level of a stacked structure, consisting of:
- providing a conducting layer (45) in the structure, said conducting layer possibly being connected to an external electrical circuit,
- disposing an insulating layer (46) on said conducting layer (45),
- piercing the insulating layer (46) with a hole of said small diameter (47) that penetrates as far as the conducting layer (450,
- carrying out an electrolytic deposit of a conducting material in the small diameter hole (47) using the conducting layer (45) as the electrode during the electrolysis procedure, said electrolytic deposit filling the same diameter hole (47) from the conducting layer (45) and causing the deposit to overflow onto said insulating layer (46) to give the electrolytically deposited conducting material the shape of a mushroom (50) whose head (52) rests on said insulating layer, the electrolytic deposition being continued until the diameter of the mushroom head (52) attains the size of the large diameter,
- depositing on the structure thereby obtained a conducting layer (55) of a different type of material from the electrolytically deposited conducting material,
- removing the mushroom (50), thereby leaving a large diameter hole (56) aligned with a small diameter hole (57) in the last layer deposited.

2. Process of claim 1, including the following steps:
- firstly deepen the small diameter hole (47, 47') to a given first level,
- then deepen the large diameter hole (56, 56') to a given second level that lies between the upper surface of the insulating layer (46) and the given first layer.

3. Process according to either of the claims 1 and 2, **characterized in that** insulating layer (46) is pierced by etching.

4. Process according to any one of the claims 1 to 3, **characterized in that** the mushroom (50) is removed by chemical dissolution.

5. Process for self-aligning the focusing grid (55) with the extraction grid (45) in a micropoint cathode (60), said micropoints (60) being formed on a conducting layer (42, 43) and each micropoint (60) being aligned with a small diameter hole (47') in the extraction grid (45) and with a large diameter hole (56, 56') in the corresponding focusing grid (55), said process comprising:
- a stage in which a first insulating layer (44) is deposited on the conducting layer (42, 43),
- a stage in which a first conducting layer is deposited to form the extraction grid (45) on the first insulating layer (44),
- a stage in which a second insulating layer (46) is deposited on the first conducting layer (45), **characterized by** the fact that it also comprises:
- a stage that consists of piercing the second insulating layer (46) with small diameter holes (47) that penetrate as far as the first conducting layer (45),
- a stage in which a conducting material is electrolytically deposited in the small diameter holes (47), the first conducting layer (45) acting as the electrode during the electrolysis procedure, said electrolytic deposit filling the small diameter holes (47) beginning at the first conducting layer (450 and overflowing onto said second insulating layer (46) to give the electrolytically deposited conducting material the shape of mushrooms (50) whose heads (52) rest on said second insulating layer (46), the electrolytic deposition being continued until the diameter of the mushroom heads (52) attains the size of the large diameter,
- a stage in which a second conducting layer is deposited on the structure thereby obtained, said second conducting layer being designed to form the focusing grid (55) and made of a different type of material from the electrolytically deposited conducting material,
- a stage in which the mushrooms (50) are eliminated to leave large diameter holes (56) in the second conducting layer (55), said holes being aligned with the small diameter holes (47),
- a stage in which the small diameter holes (47') are deepened to reach the first conducting layer (42, 43),
- a stage in which the large diameter holes (56, 56') are deepened to reach the first conducting layer (45),
- a stage in which the micropoints (60) are formed.

6. Process according to claim 5, **characterized in that** the small diameter holes (47') and the large diameter holes (56, 56') are deepened simultaneously.

7. Process according to one of the claims 5 or 6, **characterized in that** the small diameter holes (47, 47') are obtained by etching.

8. Process according to any one of the claims 5 to 7, **characterized in that** the large diameter holes (56') in the second insulating layer (46) are deepened by etching.

9. Process according to any one of the claims 5 to 8, **characterized in that** the mushrooms are removed by chemical dissolving.

## Patentansprüche

1. Verfahren zur Selbstausrichtung in der Mikroelektronik, um die Ausrichtung von wenigstens einer Gruppe von zwei Löchern zu erhalten, wobei eines dieser Löcher (oder Loch großen Durchmessers) in einem höheren Niveau einer Stapelstruktur ausgebildet ist und das andere dieser Löcher (oder Loch kleinen Durchmessers) in einem niedrigeren Niveau,
**dadurch gekennzeichnet, dass** es folgende Schritte umfasst:
- Vorsehen einer Leitschicht (45) in der Struktur, wobei diese Leitschicht mit einer äußeren elektrischen Schaltung verbunden sein kann,
- Abscheiden einer Isolierschicht (46) auf der genannten Leitschicht (45),
- Durchlochen der Isolierschicht (46) mittels eines Lochs des genannten kleinen Durchmessers (47) bis zur Leitschicht (45),
- elektrolytisches Abscheiden eines leitfähigen Materials in dem Loch kleinen Durchmessers (47), wobei die Leitschicht (45) während der Elektrolyse als Elektrode dient und die elektrolytische Abscheidung das Loch kleinen Durchmessers (47) ab der ersten Leitschicht (45) füllt und aus der genannten Isolierschicht (46) nach außen wächst, sodass das elektrolytisch abgeschiedene Material die Form eines Pilzes (50) annimmt, dessen Hut (52) auf der genannten Isolierschicht (46) ruht, wobei man die elektrolytische Abscheidung solange durchführt, bis der Durchmesser des Huts (52) die Größe des großen Durchmessers erreicht,
- Abscheiden, auf der erhaltenen Struktur, einer Leitschicht (55) aus einem Material von anderer Art als das elektrolytisch abgeschiedene Material,
- Beseitigen des Pilzes (50), wobei diese Beseitigung in der letzten abgeschiedenen Schicht ein auf das Loch kleinen Durchmessers (47) ausgerichtetes Loch großen Durchmessers (56) zurücklässt.

2. Verfahren nach Anspruch 1, **dadurch gekennzeichnet, dass** es außerdem Schritte umfasst, die darin bestehen:
- zunächst das Loch mit kleinem Durchmesser (47, 47') bis auf ein erstes festgelegtes Niveau zu vertiefen,
- anschließend das Loch mit großem Durchmesser (56, 56') bis auf ein zweites festgelegtes Niveau zu vertiefen, das zwischen der Oberseite der Isolierschicht (46) und dem ersten festgelegten Niveau enthalten ist.

3. Verfahren nach einem der Ansprüche 1 oder 2, **dadurch gekennzeichnet, dass** die Isolierschicht (46) mittels Ätzung durchlocht wird.

4. Verfahren nach einem der Ansprüche 1 bis 3, **dadurch gekennzeichnet, dass** die Beseitigung des Pilzes (50) mittels chemischer Auflösung erzielt wird.

5. Verfahren zur Selbstausrichtung des Fokussiergitters (55) in Bezug auf das Extraktionsgitter (45) bei einer Kathode mit Mikrospitzen (60), wobei die Mikrospitzen (60) auf einem leitenden Niveau (42, 43) ausgebildet werden müssen, jede Mikrospitze (60) mit einem Loch kleinen Durchmessers (47') des Extraktionsgitters (56, 56') und mit einem Loch großen Durchmessers (56, 56') des Fokussiergitters (55) ausgerichtet werden muss und das Verfahren dabei umfasst:
- einen Schritt zur Abscheidung einer ersten Isolierschicht (44) auf dem leitenden Niveau (42, 43),
- einen Schritt zur Abscheidung einer ersten Leitschicht, die dazu bestimmt ist, das Extraktionsgitter (45) auf der ersten Isolierschicht (44) zu bilden,
- einen Schritt zur Abscheidung einer zweiten Isolierschicht (46) auf der ersten Leitschicht (45),
**dadurch gekennzeichnet, dass** es außerdem umfasst:
- einen Schritt zur Durchlochung der zweiten Isolierschicht (46) mit Löchern kleinen Durchmessers (47), die die erste Leitschicht (45) erreichen,
- einen Schritt zur elektrolytischen Abscheidung leitfähigen Materials in den Löchern kleinen Durchmessers (47), wobei die erste Leitschicht (45) während der Elektrolyse als Elektrode dient und die elektrolytische Abscheidung das Loch kleinen Durchmessers (47) ab der ersten Leitschicht (45) füllt und aus der zweiten Isolierschicht (46) nach außen wächst, sodass das elektrolytisch abgeschiedene Material die Form von Pilzen (50) annimmt, deren Hüte (52) auf der genannten zweiten Isolierschicht (46) ruhen, wobei man die elektrolytische Abscheidung solange durchführt, bis der Durchmesser der Hüte (52) die Größe des großen Durchmessers erreicht,
- einen Schritt zur Abscheidung einer zur Bildung des Fokussiergitters (55) bestimmten zweiten Leitschicht auf der erhaltenen Struktur, wobei diese zweite Leitschicht aus einem Material von anderer Art als der des elektrolytisch abgeschiedenen leitfähigen Materials ist,
- einen Schritt zu Beseitigung der Pilze (50), wobei diese Beseitigung in der zweiten Leitschicht (55) Löcher großen Durchmessers (56) zurücklässt, die auf die Löcher kleinen Durchmessers (47) ausgerichtet sind,
- einen Schritt zur Vertiefung der Löcher kleinen Durchmessers (47') bis zum leitenden Niveau (42, 43),
- einen Schritt zur Vertiefung der Löcher großen Durchmessers (56, 56') bis zur ersten Leitschicht (45),
- einen Schritt zur Bildung der Mikrospitzen (60).

6. Verfahren nach Anspruch 5, **dadurch gekennzeichnet, dass** die Schritte zur Vertiefung der Löcher kleinen Durchmessers (47') und großen Durchmessers (56, 56') simultan ausgeführt werden.

7. Verfahren nach einem der Ansprüche 5 oder 6, **dadurch gekennzeichnet, dass** die Löcher kleinen Durchmessers (47, 47') durch Ätzung hergestellt werden.

8. Verfahren nach einem der Ansprüche 5 bis 7, **dadurch gekennzeichnet, dass** der Schritt zu Vertiefung der Löcher großen Durchmessers (56') in der zweiten Isolierschicht (46) mittels Ätzung erfolgt.

9. Verfahren nach einem der Ansprüche 5 bis 8, **dadurch gekennzeichnet, dass** die Beseitigung der Pilze durch chemische Auflösung erfolgt.
